# EUROPÄISCHE PATENTSCHRIFT

(11) **EP 2 712 998 B1**
(45) Veröffentlichungstag und Bekanntmachung des Hinweises auf die Patenterteilung: **26.02.2020**
(21) Anmeldenummer: 13004634.5
(22) Anmeldetag: 24.09.2013
(51) Int. Cl.: E05F 15/603

(54) **BEWEGUNGSVORRICHTUNG FÜR EIN BEWEGBARES MÖBELTEIL**
MOTION DEVICE FOR A MOBILE ELEMENT OF A FURNITURE
DISPOSITIF DE MOUVEMENT POUR UN ÉLÉMENT MOBILE DE MEUBLE

(30) Priorität: 01.10.2012 DE 202012009443 U
(43) Veröffentlichungstag der Anmeldung: 02.04.2014
(73) Patentinhaber: Grass GmbH, 64354 Reinheim (DE)
(72) Erfinder: Abele, Horst, 78733 Aichhalden (DE)
(74) Vertreter: Patentanwälte Magenbauer & Kollegen Partnerschaft mbB

(56) Entgegenhaltungen:
- US-A- 5 878 530
- US-A1- 2001 022 049
- US-A1- 2007 262 609

## Beschreibung

Die Erfindung betrifft eine Bewegungsvorrichtung für ein bewegbares Möbelteil, insbesondere Möbelklappe, Tür oder Schublade oder dergleichen, mit einem Stellantrieb und einem durch den Stellantrieb antreibbaren Abtrieb für das bewegliche Möbelteil, der wenigstens ein mit dem bewegbaren Möbelteil verbindbares Abtriebsteil aufweist, wobei eine zwischen dem Stellantrieb und dem Abtrieb eingeschaltete Kupplungseinrichtung vorgesehen ist, wobei Erfassungsmittel vorgesehen sind, die hervorrufen, dass die Kupplungseinrichtung in wenigstens einer Endstellung des Abtriebs eine den Abtrieb vom Stellantrieb abkuppelnde Neutralstellung einnimmt und wobei die Erfassungsmittel einem Auskuppler zugeordnet sind, der von den Erfassungsmitteln derart ansteuerbar ist, dass bei Erreichen der Endstellung des Abtriebs ein Entkuppeln von Abtrieb und Stellantrieb herbeiführbar ist.

Derartige Bewegungsvorrichtungen für bewegbare Möbelteile, bei denen zwischen Stellantrieb und Abtrieb eine Kupplungseinrichtung angeordnet ist, sind bereits seit längerem bekannt.

Die Kupplungseinrichtung sorgt dafür, dass das bewegbare Möbelteil auf zwei unterschiedliche Arten bewegt werden kann. Bei wirksamer Kupplung wird das bewegbare Möbelteil aktuorisch, insbesondere motorisch mittels des Stellantriebs angetrieben, beispielsweise im Falle einer Möbelklappe oder Schublade zwischen der Offen- und Schließstellung bewegt. Bei unwirksamer Kupplung sind Stellantrieb und Abtrieb voneinander getrennt und das bewegbare Möbelteil kann manuell bewegt werden. Dies ist vor allem dann wichtig, wenn der Stellantrieb defekt oder in Folge eines Energieausfalls nicht betriebsfähig ist. Insbesondere falls sich das bewegbare Möbelteil in einer seiner Endstellungen befindet, die im Falle einer Möbelklappe oder Schublade die Offen- oder Schließstellung sein kann, sollte bei Energieausfall oder Defekt des Stellantriebs eine manuelle Bewegung des bewegbaren Möbelteils möglich sein.

Eine Bewegungsvorrichtung mit den im Oberbegiff des Anspruchs 1 definierten Merkmalen ist aus dem Dokument US 5 878 530 A bekannt.

Aufgabe der Erfindung ist es, eine Bewegungsvorrichtung der eingangs genannten Art zu schaffen, die einfach aufgebaut ist, zuverlässig bedienbar und relativ unempfindlich gegen Störeinflüsse ist.

Diese Aufgabe wird durch eine Bewegungsvorrichtung mit den Merkmalen des unabhängigen Anspruchs 1 gelöst. Weiterbildungen der Erfindung sind in den Unteransprüchen dargestellt.

Die erfindungsgemäße Bewegungsvorrichtung zeichnet sich dadurch aus, dass der Auskuppler vom Stellantrieb selber gebildet ist, der als reversierender Antrieb ausgebildet ist, der wahlweise zwischen Links- und Rechtslauf umschaltbar ist, wobei das Entkuppeln in der Endstellung durch eine Drehrichtungsumkehr des Stellantriebs erfolgt.

Durch die erfindungsgemäße Kupplungseinrichtung lässt sich das bewegbare Möbelteil auf zwei unterschiedliche Arten Öffnen und Schließen. Zum einen ist ein aktuorisches Öffnen oder Schließen des Stellantriebs möglich, wobei vorzugsweise die Öffnungsbewegung von der Schließstellung in die vollständige Offenstellung und umgekehrt komplett aktuorisch erfolgen kann. Ein wichtiger Aspekt ist, dass in wenigstens einer Endstellung des bewegbaren Möbelteils, insbesondere in beiden Endstellungen, Stellantrieb und Abtrieb über die Erfassungsmittel gesteuert getrennt werden. Dadurch ist es möglich, ein in der Schließ- und/oder Offenstellung befindliches bewegbares Möbelteil manuell zu bewegen, wodurch ein Öffnen- und/oder Schließen auch bei Stromausfall oder Defekt des Stellantriebs in jedem Fall möglich ist. Beim Öffnen- und/oder Schließen des bewegbaren Möbelteils ist es von Vorteil, dass nicht zunächst ausgekuppelt werden muss, d.h. der Stellantrieb vom Abtrieb aktiv durch Handhabe des Benutzers getrennt werden muss, wie es beispielsweise bei einer Überlastkupplung der Fall ist, sondern die manuelle Bewegung ist ohne zusätzlichen Kraftaufwand durchführbar da das bewegbare Möbelteil bereits abgekuppelt ist, wenn die manuelle Bewegung eingeleitet wird.

Erfindungsgemäß sind die Erfassungsmittel einem Auskuppler zugeordnet, der von den Erfassungsmitteln derart ansteuerbar ist, dass bei Erreichung der Endstellung des Abtriebs ein Entkuppeln des Abtriebs vom Stellantrieb herbeiführbar ist. Zweckmäßigerweise erzeugen die Erfassungsmittel bei Erreichung des Abtriebs ein Signal, beispielsweise Positionssignal, dass dann durch geeignete Signalübertragung direkt oder unter Zwischenschaltung einer Steuereinrichtung an den Auskuppler übertragbar ist. Die Signalübertragung kann leitungsgestützt oder drahtlos erfolgen. Die drahtlose Signalübertragung kann mittels Funk- oder Infrarot-Signalen durchgeführt werden.

Erfindungsgemäß ist weiterhin der Auskuppler vom Stellantrieb selber gebildet, der als reversierender Antrieb ausgebildet ist, der wahlweise zwischen Links- und Rechtslauf umschaltbar ist, wobei das Entkuppeln in der Endstellung durch eine Drehrichtungsumkehr des Stellantriebs erfolgt. Es ist also möglich, dass die Erfassungsmittel bei Erreichung einer Endstellung ein Positionssignal erzeugen, dass den Stellantrieb zu einer Drehrichtungsumkehr veranlasst, wodurch ein Auskuppeln bzw. Entkuppeln und damit Trennung von Stellantrieb und Abtrieb erfolgt.

Bei einer Weiterbildung der Erfindung sind die Erfassungsmittel in den Stellantrieb integriert und erfassen eine aufgrund der Erhöhung des Widerstands beim Erreichen der Endstellung des Abtriebs sich ändernde, auf den Stellantrieb wirkende Kenngröße. Eine solche Kenngröße kann beispielsweise ein sich änderndes Drehmoment sein, das bei Erreichung der Endstellung sprunghaft größer wird. Alternativ wäre auch die Messung der Geschwindigkeit einer Antriebswelle des Stellantriebs oder die Messung der Verzögerung bzw. Bremswirkung an der Antriebswelle möglich.

In besonders bevorzugter Weise sind die Erfassungsmittel dem Abtriebsteil zugeordnet und zur Abgabe von Steuersignalen zu Ansteuerung des Auskupplers, insbesondere Stellantriebs, ausgestaltet.

Bei einer Weiterbildung der Erfindung weisen die Erfassungsmittel wenigstens einen Sensor auf, wobei vorzugsweise im Falle der Integration der Erfassungsmittel in den Stellantrieb ein Drehmomentsensor oder im Falle der dem Abtriebsteil zugeordneten Erfassungsmitteln ein Positionssensor vorgesehen ist. Als Positionssensor kann beispielsweise ein Näherungssensor verwendet werden. Als Näherungssensor lässt sich beispielsweise ein Reed-Schalter einsetzen.

Bei einer Weiterbildung der Erfindung weist die Kupplungseinrichtung wenigstens ein Ausgangsrad auf, das in einer Kupplungsstellung mit dem Abtrieb gekuppelt oder in der Neutralstellung vom Abtrieb abgekuppelt ist.

In besonders bevorzugter Weise sind zwei Ausgangsräder vorgesehen, von denen in der Kupplungsstellung in Abhängigkeit von einer Antriebsrichtung des Stellantriebs jeweils eines mit dem Abtrieb gekuppelt und das andere vom Abtrieb abgekuppelt ist.

Bei einer Weiterbildung der Erfindung weist die Kupplungseinrichtung wenigstens ein mit dem Stellantrieb kuppelbares oder gekuppeltes Eingangsrad auf, das mit dem wenigstens einen Ausgangsrad über Mitnehmermittel derart verbindbar oder verbunden ist, dass zum Einkuppeln ausgehend von der Neutralstellung eine Zustellbewegung des wenigstens einen Ausgangsrads hin zum Abtrieb mit anschließendem Einkuppeln stattfindet. Zweckmäßigerweise wirken die Mitnehmermittel also zwischen dem Eingangsrad und dem wenigstens einen Ausgangsrad, wobei zum Ein- oder Auskuppeln des wenigstens einen Ausgangsrads mit dem Abtrieb eine durch die Mitnehmermittel übertragene Stellbewegung stattfindet.

Bei einer Weiterbildung der Erfindung ist das Eingangsrad stets mit dem Stellantrieb gekuppelt.

Es ist möglich, dass das wenigstens eine Ausgangsrad an einem Schwenkteil drehbar gelagert ist, und die Zustellbewegung zum Einkupppeln über eine Schwenkbewegung des Schwenkteils erfolgt. Im Falle von zwei Ausgangrädern werden zweckmäßigerweise beide an dem Schwenkteil drehbar gelagert. Der Schwenkweg des Schwenkteils kann durch Anschlagflächen begrenzt werden.

Bei einer Weiterbildung der Erfindung weisen die Mitnehmermittel wenigstens ein Reibschlusselement auf, wobei die Kraftübertragung zwischen dem Eingangsrad und dem Ausgangsrad zu Herbeiführung der Zustellbewegung über einen Reibschluss erfolgt. Das Reibschlusselement kann beispielsweise mittels Feder der Federkraft an das Eingangsrad gedrückt werden. Hierzu kann beispielsweise ein federbelastetes Druckstück eingesetzt werden. Zweckmäßigerweise sitzt das Reibschlusselement am Schwenkteil. Als Alternative zum Reibschluss zwischen Eingangsrad und Ausgangsrad könnte auch eine Kraftübertragung mittels Formschluss, beispielsweise durch Rastmittel erfolgen.
Bei einer Weiterbildung der Erfindung ist die Kupplungseinrichtung als Zahnrad-Kupplung ausgebildet, wobei sowohl das wenigstens eine Eingangsrad als auch das wenigstens eine Ausgangsrad als Zahnräder ausgebildet sind.
Prinzipiell wären jedoch auch andere Arten von Kraftübertragungsmitteln einsetzbar, beispielsweise könnte zwischen dem Stellantrieb und dem Abtrieb ein Riemengetriebe angeordnet sein.
Bei einer Weiterbildung der Erfindung ist der Stellantrieb als Elektromotor, insbesondere Servo- oder Schrittmotor, ausgebildet. Prinzipiell wären auch fluidisch betriebene Stellantriebe einsetzbar.

Ein bevorzugtes Ausführungsbeispiel der Erfindung ist in der Zeichnung dargestellt und wird im Folgenden näher erläutert. In der Zeichnung zeigen:
- Figur 1: eine perspektivische Darstellung eines bevorzugten Ausführungsbeispiels der erfindungsgemäßen Bewegungsvorrichtung,
- Figur 2: einen Schnitt durch die Bewegungsvorrichtung von Figur 1 entlang der Linie II-II aus Figur 4,
- Figur 3: eine vergrößerte Darstellung der Einzelheit X aus Figur 2,
- Figur 4: eine Draufsicht auf die Bewegungsvorrichtung von Figur 1, wobei die Kupplungsstellung die Neutralstellung einnimmt,
- Figur 5: eine Draufsicht auf die Bewegungsvorrichtung von Figur 1, wobei die Kupplungseinrichtung eine erste Kupplungsstellung einnimmt und
- Figur 6: eine Draufsicht auf die Bewegungsvorrichtung von Figur 1, wobei die Kopplungseinrichtung eine zweite Kupplungsstellung einnimmt.

Die Figuren 1 bis 6 zeigen ein bevorzugtes Ausführungsbeispiel der erfindungsgemäßen Bewegungsvorrichtung 11. Die Bewegungsvorrichtung 11 dient zum Antreiben eines bewegbaren Möbelteils. Dies können beispielsweise eine Möbelklappe, eine Tür, eine Schublade oder dergleichen sein.

Die Bewegungsvorrichtung 11 besitzt einen Stellantrieb 12, der im Beispielsfall als Elektromotor ausgebildet ist. Der Stellantrieb 12 ist als reversierender Antrieb ausgebildet, der wahlweise zwischen Links- und Rechtslauf umschaltbar ist. Der Stellantrieb 12 besitzt eine rotatorisch antreibbare Antriebswelle 13, auf der eine Antriebsschnecke 14 drehfest gelagert ist, also bei der Rotationsbewegung der Antriebswelle 13 mit rotiert wird.

Die Bewegungsvorrichtung 11 umfasst ferner einen Abtrieb, der durch den Stellantrieb 12 antreibbar ist und mit dem bewegbaren Möbelteil gekoppelt ist. Der Abtrieb umfasst ein Abtriebsrad 16 das als Zahnrad ausgebildet ist. Im Falle eines als Möbelklappe ausgebildeten bewegbaren Möbelteils kann der Abtrieb beispielsweise einen schwenkbeweglich antreibbaren Stellarm umfassen, der einerseits mit dem Abtriebsrad und andererseits mit der Möbelklappe verbunden ist.

Es ist ferner eine Kupplungseinrichtung 15 vorgesehen, die sowohl mit dem Stellantrieb 12 als auch mit dem Abtrieb zusammenwirkt und zwischen dem Stellantrieb 12 und dem Abtrieb, insbesondere dessen Abtriebsrad 16 angeordnet ist. Das Abtriebsrad 16 und die Komponenten der Kupplungseinrichtung 15 sind an einem Kupplungsträger 17 gelagert, wobei das Abtriebsrad 16 um eine Drehachse drehbar am Kupplungsträger 17 montiert ist.

Die Kupplungseinrichtung 15 umfasst ein Eingangsrad 18, das als Schneckenrad ausgebildete ist und ständig in Eingriff mit der Antriebssschnecke 14 steht. Eine rotatorische Antriebsbewegung des Stellantriebs 12 wird also stets über die Antriebsschnecke 14 in eine rotatorische Bewegung des Eingangsrads 18 übersetzt. Das Eingangsrad 18 ist drehfest an einer am Kupplungsträger 17 drehbar befestigten Drehwelle 19 montiert. Die von der Antriebsschnecke 14 übertragene Drehbewegung wird also über das Eingangsrad 18 auf die Drehwelle 19 übertragen.

Auf der Drehwelle 19 ist ferner ein Schneckenrad 20 drehfest montiert, das vorzugsweise einen größeren Durchmesser als das Eingangsrad 18 aufweist. Bei der Drehbewegung der Drehwelle 19 wird das Schneckenrad 20 mit bewegt, dreht sich also synchron zum Eingangsrad 18.

Die Kupplungseinrichtung umfasst ferner zwei Ausgangsräder 21a, 21b, die jeweils ebenfalls als Zahnräder ausgebildet sind. Die Ausgangsräder 21a, 21b sind jeweils an einem Schwenkteil 22 drehbar gelagert und stehen ständig in Eingriff mit dem Schneckenrad 20, werden durch dieses also in Drehbewegung versetzt.

Wie insbesondere Fig. 1 zeigt, ist das Schwenkteil um eine Schwenkachse schwenkbar am Kupplungsträger 17 gelagert. Das Schwenkteil 22 umfasst zwei Bügelteile 23a, 23b die ober- und unterhalb der beiden an der Drehwelle 19 gelagerten Zahnräder angeordnet sind. Die Ausgangsräder 21a, 21b sind ebenfalls zwischen den beiden Bügelteilen 23a, 23b angeordnet und jeweils an einer Drehachse 24a, 24b drehbar gelagert, die wiederum einerseits am oberen und andererseits am unteren Bügelteil 23a, 23b befestigt sind. Der Schwenkweg des Schwenkteils 22 ist durch zwei am Kupplungsträger 17 angeordnete Schwenkanschläge 26a, 26b begrenzt.

Am oberen Bügelteil 23a sind Mitnehmermittel 25 angeordnet, die für eine Zustellung jeweils eines der beiden Ausgangsräder 21a in Abhängigkeit von der Drehrichtung des Stellantriebs 12 an das Abtriebsrad 16 sorgt.

Wie insbesondere in Figur 3 gezeigt umfassen die Mitnehmermittel ein mittels einer Druckfeder 27 federbelastetes Druckstück 28, dessen Unterseite als Kontaktfläche 29 ausgebildet ist und mittels der Druckfeder reibschlüssig in Anlage zum Eingangsrad 18 gedrückt ist. Die Druckfeder 27 stützt sich dabei einerseits an einer Stirnfläche eines hohlzylindrischen Aufnahmeteils 30 ab, das wiederum an der Oberseite des oberen Bügelteils 23a befestigt ist. Die Druckfeder 27 und das Druckstück 28 durchsetzen das obere Bügelteil 23a über ein Durchgangsloch.

Wie insbesondere in den Figuren 4 bis 6 gezeigt sind Erfassungsmittel 31 vorgesehen, die hervorrufen, dass die Kupplungseinrichtung 15 in wenigstens einer Endstellung des Abtriebs eine den Abtrieb vom Stellantrieb 12 abkuppelnde Neutralstellung 32 einnimmt. Die Erfassungsmittel 31 umfassen im Beispielsfall einen beispielsweise am Kupplungsträger 17 angeordneten Sensor 33, der beispielsweise als Näherungssensor, insbesondere als Reed-Schalter ausgebildet ist.

Am Außenumfang des Abtriebsrads 16 sitzt stirnseitig ein Magnet 34, der in der Endstellung des bewegbaren Möbelteils, also in der Schließ- und/oder Offenstellung, im Wirkbereich des Reed-Schalters ist und diesen aktiviert. Der Reed-Schalter gibt ein Positionssignal aus, das direkt oder über eine Steuereinrichtung an den Stellantrieb übertragen wird, der zu einer Drehrichtungsumkehr veranlasst wird.

Figur 4 zeigt die Neutralstellung 32 der Kupplungseinrichtung, die vorliegt, wenn sich das bewegbare Möbelteil in der Schließ- oder Offenstellung befindet. In der Neutralstellung 32 sind beide Ausgangsräder 21a, 21b vom Abtriebsrad 16 entkuppelt, der Stellantrieb 12 ist also vom Abtrieb abgekuppelt. In dieser Stellung lässt sich das bewegbare Möbelteil durch manulle Handhabe Öffnen oder Schließen. Dies ist von Vorteil, falls der Stellantrieb 12 aufgrund eines Stromausfalls oder eines Defekts nicht funktionsfähig ist. Das bewegbare Möbelteil bleibt also bewegbar, so dass beispielsweise ein Zugang zu einem Möbelfach möglich ist.

Soll das bewegbare Möbelteil bei funktionsfähigem Stellantrieb aktuorisch bewegt werden, so wird der Stellantrieb ausgehend von der in Figur 4 gezeigten Neutralstellung 32 aktiviert.

Die Rotationsbewegung der Antriebsschnecke 14 wird dabei auf das Eingangsrad 18 übertragen, das in Drehbewegung versetzt wird. Infolge des Reibschlusses zwischen dem Druckstück 28 und dem Eingangsrad 18 wird das Schwenkteil 22 um seine Schwenkachse verschwenkt, so dass wie beispielsweise in Figur 5 bei einer Drehrichtung des Eingangsrads 18 im GegenUhrzeigersinn gezeigt, das obere Ausgangsrad 21a, in Richtung zum Abtriebsrad 16 geschwenkt wird, so dass es in Eingriff mit diesem kommt. Steht das Ausgangrad 21a in Eingriff mit dem Abtriebsrad 16, so rutscht das Eingangsrad 18 durch, d.h. der Reibschluss des Druckstücks kann nicht mehr gehalten werden. Ein weiterschwenken des Schwenkteils ist ohnehin nicht möglich, das dieses an den Schwenkanschlag 26a anschlägt.

In dieser Stellung wird die Drehbewegung des Eingangsrads 18 über die Drehwelle 19 an das Schneckenrad 20 und von dort auf das in der ersten Kupplungsstellung 35a befindliche Ausgangsrad 21a, übertragen, dessen Drehbewegung dann auf das Abtriebsrad 16 übertragen wird. Die Drehbewegung des Abtriebsrads 16 wird dann in eine Schließ- oder Öffnungsbewegung des bewegbaren Möbelteils umgesetzt.

Fährt das bewegbare Möbelteil dann in die Schließ- oder Offenstellung ein, so aktiviert der Magnet 34 den Reed-Schalter, der ein Positionssignal abgibt, wodurch der Stellantrieb 12 veranlasst wird seine Drehrichtung umzukehren. Über den Reibschluss zwischen Druckstück und Eingangsrad 18 wird das Schwenkteil vom Abtriebsrad 16 weggeschwenkt bis die Neutralstellung 32 erreicht ist.

Soll das bewegbare Möbelteil dann aus der erreichten Endstellung aktuorisch in die andere Stellung überführt werden, so wird die Drehrichtung des Stellantriebs beibehalten, so das über eine Verschwenkung des Schwenkteils 22 das untere Ausgangsrad 21b in Eingriff mit dem Abtriebsrad 16 gefahren wird. Figur 6 zeigt dabei die zweite Kupplungsstellung 35b.

Ein wichtiger Aspekt ist, dass bei der aktuarischen Öffnungs- oder Schließbewegung eine Überholfunktion gegegben ist. Der Benutzer kann das bewegbare Möbelteil also schneller Öffnen oder Schließen als das mit dem Stellantrieb 12 möglich ist. Dabei wird das Abtriebsrad 16 schneller als das gerade in Eingriff mit ihm stehende Ausgangrad 21a, 21b drehbewegt, wodurch dieses über die Verschwenkbarkeit des Schwenkteils 22 nach außen ausweicht.

## Patentansprüche

1. Bewegungsvorrichtung für ein bewegbares Möbelteil, insbesondere Möbelklappe, Tür oder Schublade o. dgl., mit einem Stellantrieb (12) und einem durch den Stellantrieb (12) antreibbaren Abtrieb für das bewegliche Möbelteil, der wenigstens ein mit dem bewegbaren Möbelteil verbindbares Abtriebsteil aufweist, wobei eine zwischen dem Stellantrieb (12) und dem Abtrieb eingeschaltete Kupplungseinrichtung (15) vorgesehen ist, wobei Erfassungsmittel (31) vorgesehen sind, die hervorrufen, dass die Kupplungseinrichtung (15) in wenigstens einer Endstellung des Abtriebs eine den Abtrieb vom Stellantrieb abkuppelnde Neutralstellung (32) einnimmt und wobei die Erfassungsmittel (31) einem Auskuppler zugeordnet sind, der von den Erfassungsmitteln (31) derart ansteuerbar ist, dass bei Erreichen der Endstellung des Abtriebs ein Entkuppeln von Abtrieb und Stellantrieb (12) herbeiführbar ist, **dadurch gekennzeichnet, dass** der Auskuppler vom Stellantrieb (12) selber gebildet ist, der als reversierender Antrieb ausgebildet ist, der wahlweise zwischen Links- und Rechtslauf umschaltbar ist, wobei das Entkuppeln in der Endstellung durch eine Drehrichtungsumkehr des Stellantriebs (12) erfolgt.

2. Bewegungsvorrichtung nach einem der vorhergehenden Ansprüche, **dadurch gekennzeichnet, dass** die Erfassungsmittel (31) in den Stellantrieb (12) integriert sind und eine aufgrund der Erhöhung des Widerstandes beim Erreichen der Endstellung des Abtriebs sich ändernde, auf den Stellantrieb (12) wirkende Kenngröße, beispielsweise Drehmoment, erfassen.

3. Bewegungsvorrichtung nach einem der vorhergehenden Ansprüche, **dadurch gekennzeichnet, dass** die Erfassungsmittel (31) dem Abtriebsteil zugeordnet sind und zur Abgabe von Steuersignalen zur Ansteuerung des vom Stellantrieb (12) gebildeten Auskupplers ausgestaltet sind.

4. Bewegungsvorrichtung nach einem der vorhergehenden Ansprüche, **dadurch gekennzeichnet, dass** die Erfassungsmittel (31) wenigstens einen Sensor (33) aufweisen, wobei vorzugsweise im Falle der Integration der Erfassungsmittel (31) in den Stellantrieb (12) ein Drehmomentsensor oder im Falle der dem Abtriebsteil zugeordneten Erfassungsmittel ein Positionssensor, beispielsweise Näherungssensor, vorgesehen ist.

5. Bewegungsvorrichtung nach einem der vorhergehenden Ansprüche, **dadurch gekennzeichnet, dass** die Kupplungseinrichtung (15) wenigstens ein Ausgangsrad (21a, 21b) aufweist, das in einer Kupplungsstellung mit dem Abtrieb gekuppelt und in der Neutralstellung (32) vom Abtrieb abgekuppelt ist.

6. Bewegungsvorrichtung nach Anspruch 5, **dadurch gekennzeichnet, dass** zwei Ausgangsräder vorgesehen sind, von denen in der Kupplungsstellung (35a, 35b) in Abhängigkeit von einer Antriebsrichtung des Stellantriebs (12) jeweils eines mit dem Abtrieb gekuppelt und das andere vom Abtrieb abgekuppelt ist.

7. Bewegungsvorrichtung nach einem der Ansprüche 5 oder 6, **dadurch gekennzeichnet, dass** die Kupplungseinrichtung (15) wenigstens ein mit dem Stellantrieb (12) kuppelbares oder gekuppeltes Eingangsrad (18) aufweist, das mit dem wenigstens einen Ausgangsrad (21a, 21b) über Mitnehmermittel (25) derart verbindbar oder verbunden ist, dass zum Einkuppeln ausgehend von der Neutralstellung (32) eine Zustellbewegung des wenigstens einen Ausgangsrades (21a, 21b) hin zum Abtrieb mit anschließendem Einkuppeln stattfindet.

8. Bewegungsvorrichtung nach Anspruch 7, **dadurch gekennzeichnet, dass** das Eingangsrad (18) stets mit dem Stellantrieb (12) gekuppelt ist.

9. Bewegungsvorrichtung nach Anspruch 7 oder 8, **dadurch gekennzeichnet, dass** das wenigstens eine Ausgangsrad (21a, 21b) an einem Schwenkteil (22) drehbar gelagert ist, und die Zustellbewegung zum Einkuppeln über eine Schwenkbewegung des Schwenkteils (22) erfolgt.

10. Bewegungsvorrichtung nach einem der Ansprüche 7 bis 9, **dadurch gekennzeichnet, dass** die Mitnehmermittel (25) wenigstens ein Reibschlusselement aufweisen und die Kraftübertragung zwischen dem Eingangsrad (18) und dem Ausgangsrad (21a, 21b) zur Herbeiführung der Zustellbewegung über einen Reibschluss erfolgt.

11. Bewegungsvorrichtung nach einem der Ansprüche 7 bis 10, **dadurch gekennzeichnet, dass** die Kupplungseinrichtung (15) als Zahnrad-Kupplung ausgebildet ist und sowohl das wenigstens eine Eingangsrad (18) als auch das wenigstens eine Ausgangsrad (21a, 21b) als Zahnräder ausgebildet sind.

12. Bewegungsvorrichtung nach einem der vorhergehenden Ansprüche, **dadurch gekennzeichnet, dass** der Stellantieb (12) als Elektromotor, insbesondere Servo- oder Schrittmotor, ausgebildet ist.

## Claims

1. Movement device for a movable furniture component, in particular a furniture flap, door or drawer or similar, with an actuator (12) and an output, drivable by the actuator (12), for the movable furniture component, which has at least one output member connectable to the movable furniture component, wherein a coupling device (15) connected between the actuator (12) and the output is provided, wherein detection means (31) are provided which cause the coupling device (15), in at least one end position of the output, to adopt a neutral position (32) disengaging the output from the actuator, and wherein the detection means (31) are assigned an uncoupler which may be so actuated by the detection means (31) that, on reaching the end position of the output, a disconnection of output and actuator (12) may be generated, **characterised in that** the uncoupler is formed by the actuator (12) itself, which is in the form of a reversing drive which may be switched optionally between anti-clockwise rotation and clockwise rotation, wherein the disconnection in the end position is effected by a reversal of direction of rotation of the actuator (12).

2. Movement device according to any of the preceding claims, **characterised in that** the detection means (31) are integrated in the actuator (12) and detect a varying parameter, for example torque, acting on the actuator (12), on the basis of increased resistance on reaching the end position of the output.

3. Movement device according to any of the preceding claims, **characterised in that** the detection means (31) are assigned to the output member and are designed to output control signals for actuation of the uncoupler formed by the actuator (12).

4. Movement device according to any of the preceding claims, **characterised in that** the detection means (31) have at least one sensor (33), wherein preferably, in the case of integration of the detection means (31) in the actuator (12), a torque sensor, or in the case of detection means assigned to the output member, a position sensor, for example a proximity sensor, is provided.

5. Movement device according to any of the preceding claims, **characterised in that** the coupling device (15) has at least one output wheel (21a, 21b) which, in a coupling position, is coupled to the output, and in the neutral position (32) is uncoupled from the output.

6. Movement device according to claim 5, **characterised in that** two output wheels are provided, of which in the coupling position (35a, 35b), depending on a driving direction of the actuator (12), one is coupled to the output and the other is uncoupled from the output.

7. Movement device according to any of claims 5 or 6, **characterised in that** the coupling device (15) has at least one input wheel (18) which may be or is coupled to the actuator (12) and may be or is so connected to the output wheel or wheels (21a, 21b) via driving means (25) that, for coupling-on, starting from the neutral position (32), a feed movement of the output wheel or wheels (21a, 21b) towards the output takes place, followed by coupling-on.

8. Movement device according to claim 7, **characterised in that** the input wheel (18) is always coupled to the actuator (12).

9. Movement device according to claim 7 or 8, **characterised in that** the output wheel or wheels (21a, 21b) is or are mounted rotatably on a swivelling section (22), and the feed movement for coupling-on is effected via a swivelling movement of the swivelling section (22).

10. Movement device according to any of claims 7 to 9, **characterised in that** the driving means (25) have at least one frictional connection element and the force transfer between the input wheel (18) and the output wheel (21a, 21b) to generate the feed movement is effected via a frictional connection.

11. Movement device according to any of claims 7 to 10, **characterised in that** the coupling device (15) is in the form of a gearwheel coupling and both the input wheel (18) and the output wheel or wheels (21a, 21b) are in the form of gearwheels.

12. Movement device according to any of the preceding claims, **characterised in that** the actuator (12) is in the form of an electric motor, in particular a servo- or step motor.

## Revendications

1. Dispositif de déplacement pour un élément de meuble mobile, en particulier un abattant de meuble, une porte ou un tiroir ou un élément similaire, avec un actionneur (12) et une prise de mouvement pour l'élément de meuble mobile qui peut être entraînée par l'actionneur (12), qui présente au moins une partie de prise de mouvement pouvant être reliée à l'élément de meuble mobile, dans lequel est prévu un dispositif de couplage (15) intercalé entre l'actionneur (12) et la prise de mouvement, dans lequel sont prévus des moyens de détection (31) qui amènent le dispositif de couplage (15) à prendre, dans au moins une position finale de la prise de mouvement, une position neutre (32) qui découple la prise de mouvement de l'actionneur et dans lequel les moyens de détection (31) sont affectés à un découpleur qui peut être commandé par les moyens de détection (31) de telle sorte que, lorsque la position finale de la prise de mouvement est atteinte, un découplage de la prise de mouvement et de l'actionneur (12) peut être réalisé, **caractérisé en ce que** le découpleur est formé par l'actionneur (12) lui-même, qui est conçu comme un entraînement réversible qui peut au choix être commuté entre la marche à gauche et la marche à droite, dans lequel le découplage dans la position finale a lieu par une inversion de la direction de rotation de l'actionneur (12).

2. Dispositif de déplacement selon l'une des revendications précédentes, **caractérisé en ce que** les moyens de détection (31) sont intégrés dans l'actionneur (12) et détectent une grandeur caractéristique, par exemple un couple, qui agit sur l'actionneur (12) et varie en raison de l'augmentation de la résistance lorsque la position finale de la prise de mouvement est atteinte.

3. Dispositif de déplacement selon l'une des revendications précédentes, **caractérisé en ce que** les moyens de détection (31) sont affectés à la partie de prise de mouvement et sont configurés pour émettre des signaux de commande pour actionner le découpleur formé par l'actionneur (12).

4. Dispositif de déplacement selon l'une des revendications précédentes, **caractérisé en ce que** les moyens de détection (31) présentent au moins un capteur (33), dans lequel est prévu de préférence un capteur de couple dans le cas de l'intégration des moyens de détection (31) dans l'actionneur (12) ou un capteur de position, par exemple un capteur de proximité, dans le cas des moyens de détection affectés à la partie de prise de mouvement.

5. Dispositif de déplacement selon l'une des revendications précédentes, **caractérisé en ce que** le dispositif de couplage (15) présente au moins une roue de sortie (21a, 21b) qui, dans une position de couplage, est couplée à la prise de mouvement et, dans la position neutre (32), est découplée de la prise de mouvement.

6. Dispositif de déplacement selon la revendication 5, **caractérisé en ce que** sont prévues deux roues de sortie, dont respectivement, dans la position de couplage (35a, 35b), l'une est couplée à la prise de mouvement et l'autre est découplée de la prise de mouvement en fonction d'une direction d'entraînement de l'actionneur (12).

7. Dispositif de déplacement selon l'une des revendications 5 ou 6, **caractérisé en ce que** le dispositif de couplage (15) présente au moins une roue d'entrée (18) qui peut être couplée ou est couplée avec l'actionneur (12) et qui peut être reliée ou est reliée à l'au moins une roue de sortie (21a, 21b) via des moyens de came (25) de telle sorte que pour le couplage, un mouvement d'avance de l'au moins une roue de sortie (21a, 21b) a lieu en partant de la position neutre (32) vers la prise de mouvement, avec accouplement consécutif.

8. Dispositif de déplacement selon la revendication 7, **caractérisé en ce que** la roue d'entrée (18) est toujours couplée à l'actionneur (12).

9. Dispositif de déplacement selon la revendication 7 ou 8, **caractérisé en ce que** l'au moins une roue de sortie (21a, 21b) est montée rotative sur une partie pivotante (22), et le mouvement d'avance en vue de l'accouplement s'effectue par un mouvement pivotant de la partie pivotante (22).

10. Dispositif de déplacement selon l'une des revendications 7 à 9, **caractérisé en ce que** les moyens de came (25) présentent au moins un élément d'engagement par friction et la transmission de force entre la roue d'entrée (18) et la roue de sortie (21a, 21b) pour générer le mouvement d'avance est effectuée par un engagement par friction.

11. Dispositif de déplacement selon l'une des revendications 7 à 10, **caractérisé en ce que** le dispositif de couplage (15) est conçu sous la forme d'un accouplement à roue dentée et **en ce qu'**aussi bien l'au moins une roue d'entrée (18) que l'au moins une roue de sortie (21a, 21b) sont réalisées comme roues dentées.

12. Dispositif de déplacement selon l'une des revendications précédentes, **caractérisé en ce que** l'actionneur (12) est conçu comme un moteur électrique, en particulier un servomoteur ou un moteur pas à pas.
